# EUROPÄISCHE PATENTSCHRIFT

(11) **EP 0 853 983 B1**
(45) Veröffentlichungstag und Bekanntmachung des Hinweises auf die Patenterteilung: **02.05.2002**
(21) Anmeldenummer: 98100256.1
(22) Anmeldetag: 09.01.1998
(51) Int. Cl.: B05D 7/14, B05B 1/04

(54) **Konservierung eines Kraftfahrzeugs**
Preserving of a car
Conservation d'une voiture

(30) Priorität: 20.09.1997 DE 19741606; 20.01.1997 DE 19701695
(43) Veröffentlichungstag der Anmeldung: 22.07.1998
(73) Patentinhaber: Volkswagen Aktiengesellschaft, 38436 Wolfsburg (DE)
(72) Erfinder: Poetsch, Hans-Joachim, 38553 Wasbüttel (DE)

(56) Entgegenhaltungen:
- DE-A- 3 512 135
- DE-A- 19 652 728
- DATABASE WPI Section PQ, Week 9746 Derwent Publications Ltd., London, GB; Class P42, AN 97-497600 XP002900051 & JP 09 234 409 A (AROI KOKI KK)
- SOVIET PATENT ABSTRACTS Week 8040 Derwent Publications Ltd., London, GB; AN 80-j6812c XP002900052 & SU 716 615 A (NOVOS RAIL TRANSPORT) , 12.November 1980

## Beschreibung

Die Erfindung betrifft ein Verfahren zum Überziehen bzw. Konservieren einer Karosserie gemäß dem Oberbegriff des Anspruchs 1.

Die übliche Konservierung eines Kraftfahrzeuges ist die sogenannte Wachskonservierung, die verhältnismäßig preiswert ist, mit verhältnismäßig niedrigen Kosten entfernt werden kann, jedoch nicht ohne Lösungsmittel auskommt.
Eine weitere Möglichkeit zur Konservierung von Kraftfahrzeugkarosserien besteht in dem Aufbringen einer Schutzfolie. Die Schutzfolie wird von Hand auf die Karosserie gelegt, so daß die Gesamtkosten dieses Oberflächenschutzes erheblich sind.

Ein Verfahren zum Überziehen bzw. Konservieren einer Karosserie der eingangs genannten Gattung ist aus DATABASE WPI Section PQ, Week 9746 Derwent Publications LTD., London, GB; Class P42, AN 97-497600 XP002900051,& JP-A-09234409 bekannt. Bei diesem bekannten Verfahren wird eine Lochdüse verwendet. Außerdem ist es zusätzlich vorgesehen, den austretenden Film schräg anzublasen über Druckluft, die aus einem danebenliegenden Schlitz austritt und mit der aus der Lochdüse austretenden Masse vermischt wird. Dieses bekannte Verfahren erfordert daher einen größeren apparativen Aufwand.
Ein weiteres Verfahren zum Konservieren eines Kraftfahrzeuges ist aus der DE 196 52 728 bekannt, die das Aufbringen einer wässerigen Dispersion beschreibt. Das Auftragen einer solchen Dispersion gestaltet sich jedoch schwierig.
Aufgabe der vorliegenden Erfindung ist es daher ein Verfahren der eingangs genannten Gattung zur Verfügung zu stellen, welches eine einfachere Aufbringung der den entfernbaren Überzug bildenden Masse auf eine Karosserie ermöglicht.
Diese Aufgabe wird gelöst durch ein Verfahren der eingangs genannten Gattung mit den kennzeichnenden Merkmalen des Anspruchs 1.

Die Unteransprüche beschreiben bevorzugte Verfahrensschritte.

Die erfindungsgemäßen Verfahren eignen sich zum Überziehen von Kraftfahrzeugen nach deren Produktion mit einem Oberflächenschutz, der den Lack des Kraftfahrzeuges bis zur Auslieferung beim Kunden gegen aggressive Umwelteinflüsse schützt. Dies ist insbesondere bei Kraftfahrzeugen, die ohne Kundenbestellung auf Vorrat produziert werden und die eine Standzeit bis zur Auslieferung bis zu mehreren Monaten haben können, sinnvoll. Der erfindungsgemäße Oberflächenschutz wird üblicherweise nicht auf die Scheiben aufgetragen und insbesondere im wesentlichen nur auf den Lack, wobei kleinere Überlappungen des Oberflächenschutzes in die Scheiben oder auf andere Anbauteile der Karosserie möglich sein können. Besonders bevorzugt werden im wesentlichen die horizontalen Flächen der Karosserie mit dem Oberflächenschutz versehen, die seitlichen Flächen können mehr oder weniger freigehalten werden. Ggf. ist auch nach dem Aufbringen des Oberflächenschutzes eine Vervollständigung des Kraftfahrzeuges durch Anbau weiterer Teile möglich.

Die erfindungsgemäßen Verfahren haben gemeinsam, daß das den Oberflächenschutz bildende Material aus einer spaltförmigen Düse auf die lackierte Karosserie aufgebracht wird. Hierbei ist die spaltförmige Düse vorteilhaft derart ausgebildet, daß das Material insbesondere in Form eines Filmes aus der spaltförmigen Düse austritt, wobei dieser Film wie ein flüssiger Vorhang ausgebildet sein kann. Zur Bildung des festen Überzuges wird besonders vorteilhaft eine wässerige Dispersion eingesetzt (Polymerdispersion).

Der aus der spaltförmigen Düse ausgebrachte Überzug ist nach seinem Verfestigen wieder abziehbar, so daß die Karosserie von Hand oder auch mechanisch, beispielsweise mittels eines Hochdruckreinigers, wieder von der Konservierung befreit werden kann.

Besonders vorteilhaft wird das die spaltförmige Düse verlassende Material derart viskos eingestellt, daß es Spalten an der Karosserie, beispielsweise zwischen einer Haube und den angrenzenden Kotflügeln bzw. einer Tür und dem Dach, überbrücken kann, d. h. der Überzug füllt die Spalte nicht vollständig aus, sondern liegt über ihr. Hierzu, aber auch zur allgemeinen schnelleren Verfestigung des aus der spaltförmigen Düse ausgebrachten Materials wird dieses vorteilhaft erwärmt, wobei das Material bereits vor dem Verlassen der Düse einer Erwärmung unterzogen sein kann. Auch unmittelbar nach dem Verlassen der spaltförmigen Düse kann das Material erwärmt werden. Dies kann beispielsweise mittels IR-Strahlern erfolgen, die auf den (noch) flüssigen Film gerichtet werden, wobei insbesondere bereits der noch nicht auf der Karosserie aufgebrachte Film erwärmt werden kann. Durch diese Erwärmung kann bereits eine Vernetzung der Dispersionspartikel eingeleitet werden, so daß der Film eine noch genügende Haftung zur Karosserie zeigt, aber ein nur noch sehr geringes Fließverhalten hat.

Zusätzlich oder alternativ zu den IR-Strahlern kann der Film auch mittels eines erwärmten Luftstromes auf die Karosserie gelegt werden. Dies ermöglicht ein praktisch blasenfreies Aufliegen des Überzuges auf der Karosserie.

Für ein möglichst wenig zeitintensives Auftragen wird eine verhältnismäßig lange Düse gewählt, besonders vorteilhaft sind Düsenlängen von mindestens 10 cm, wobei insbesondere Düsen im Bereich von 20 bis über 50 cm zum Einsatz kommen können, aber auch Spaltlängen bis über 100 cm sind möglich. Vorteilhaft werden mehrere Düsen eingesetzt, die in Längsrichtung nebeneinander angeordnet (ggf. leicht versetzt) sind. Mit einer solchen Düsenanordnung wird es möglich, ein Kraftfahrzeug in nur einem Durchgang unter den Düsen mit dem Überzug zu versehen. Insbesondere bei der Verwendung eines kaum noch fließfähigen Filmvorhangs lassen sich mit dem erfindungsgemäßen Verfahren auch die Seiten der Karosserie mit dem Überzug versehen.

Die erfindungsgemäßen Verfahren lassen sich mit bekannten Verfahren kombinieren, so können insbesondere die Seiten auch von Hand mit einer Schutzfolie belegt werden.

Die Erfindung wird im folgenden anhand einer Figur eines Ausführungsbeispiels näher beschrieben.

Die Figur zeigt das Aufbringen des Materials aus einer spaltförmigen Düse.

Wie in der Figur dargestellt, wird eine wäßrige Dispersion 1 aus einem Rohrkörper 2 in Form eines Flüssigkeitsfilmes 3 auf einer Karosserie 4 abgelegt. Zur Dosierung des Flüssigkeitsfilmes 3 hat der Rohrkörper 2 eine spaltförmige Düse 5, deren Breite mittels eines innerhalb des Rohrkörpers 2 liegenden Schiebers 6 einstellbar ist. Die spaltförmige Düse 5 wird derart eingestellt, daß ein möglichst dünner, aber geschlossener Flüssigkeitsfilm den Rohrkörper 2 verläßt.

Für eine möglichst schnelle Gelierung des Filmes 3 sind neben diesem mehrere IR-Strahler 7 angeordnet, die den Film 3 in der Luft und auf der Karosserie erwärmen, während der Film 3 durch eine Relativbewegung zwischen dem Rohrkörper 2 und der Karosserie 4 (Pfeil) auf der Karosserie 4 abgelegt wird. Hierdurch ist es möglich auch Spalten in der Karosserie zu überbrücken.

## Patentansprüche

1. Verfahren zum Überziehen einer lackierten Karosserie mit einer einen festen, von der lackierten Karosserie im wesentlichen beschädigungsfrei und rückstandsfrei entfembaren Überzug bildenden Masse, wobei die Masse direkt aus einer Düse in Form eines Films auf die Karosserie gelegt wird, **dadurch gekennzeichnet, daß** eine spaltförmige Düse verwendet wird.

2. Verfahren nach Anspruch 1, **dadurch gekennzeichnet, daß** die Masse eine Dispersion ist.

3. Verfahren nach einem der vorhergehenden Ansprüche, **dadurch gekennzeichnet, daß** der feste Überzug eine Konservierung, insbesondere eine ablösbare Konservierung ist.

4. Verfahren nach einem der vorhergehenden Ansprüche, **dadurch gekennzeichnet, daß** die Masse bzw. Dispersion spaltenüberbrückend auf die Karosserie aufgetragen wird.

5. Verfahren nach einem der vorhergehenden Ansprüche, **dadurch gekennzeichnet, daß** die Masse bzw. Dispersion unter Wärmezufuhr auf die Karosserie aufgetragen wird.

6. Verfahren nach Anspruch 5, **dadurch gekennzeichnet, daß** die Masse bzw. Dispersion vor und/oder unmittelbar nach der Düse erwärmt wird.

7. Verfahren nach einem der vorhergehenden Ansprüche, **dadurch gekennzeichnet, daß** die Masse bzw. die Dispersion aus einer spaltförmigen Düse mit einer Spaltlänge von mindestens 10 mm, vorzugsweise mindestens 30 mm und insbesondere mindestens 100 mm ausgebracht wird.

8. Verfahren nach einem der vorhergehenden Ansprüche, **dadurch gekennzeichnet, daß** die Karosserie eine Kraftfahrzeugkarosserie ist.

9. Verfahren nach einem der vorhergehenden Ansprüche, **dadurch gekennzeichnet, daß** der Überzug auf eine lackierte Karosserie aufgetragen wird.

10. Verfahren nach Anspruch 8 und 9, **dadurch gekennzeichnet, daß** an der Kraftfahrzeugkarosserie Scheiben und insbesondere auch Anbauteile vor dem Aufbringen des festen Überzugs bereits montiert sind.

11. Verfahren nach einem der vorhergehenden Ansprüche, **dadurch gekennzeichnet, daß** der feste Überzug abziehbar ist.

## Claims

1. Method for covering a painted body with a mass forming a solid covering capable of being removed from the painted body in an essentially damage-free and residue-free manner, the mass being laid onto the body directly from a nozzle in the form of a film, **characterized in that** a slit-like nozzle is used.

2. Method according to Claim 1, **characterized in that** the mass is a dispersion.

3. Method according to one of the preceding claims, **characterized in that** the solid covering is a preservation, in particular a detachable preservation.

4. Method according to one of the preceding claims, **characterized in that** the mass or dispersion is applied to the body in a gap-bridging manner.

5. Method according to one of the preceding claims, **characterized in that** the mass or dispersion is applied to the body with the supply of heat.

6. Method according to Claim 5, **characterized in that** the mass or dispersion is heated upstream and/or immediately downstream of the nozzle.

7. Method according to one of the preceding claims, **characterized in that** the mass or dispersion is discharged from a slit-like nozzle having a slit length of at least 10 mm, preferably at least 30 mm and in particular at least 100 mm.

8. Method according to one of the preceding claims, **characterized in that** the body is a motor vehicle body.

9. Method according to one of the preceding claims, **characterized in that** the covering is applied to a painted body.

10. Method according to Claims 8 and 9, **characterized in that** window panes and, in particular, also add-on parts are already mounted on the motor vehicle body before the solid covering is applied.

11. Method according to one of the preceding claims, **characterized in that** the solid covering is capable of being drawn off.

## Revendications

1. Procédé pour revêtir une carrosserie laquée avec une masse formant un revêtement solide, qui peut être enlevé de la carrosserie laquée essentiellement sans dommages et sans résidus, dans lequel la masse est appliquée directement sur la carrosserie sous la forme d'un film à partir d'une buse, **caractérisé en ce que** l'on utilise une buse en forme de fente.

2. Procédé suivant la revendication 1, **caractérisé en ce que** la masse est une dispersion.

3. Procédé suivant l'une quelconque des revendications précédentes, **caractérisé en ce que** le revêtement solide est une conservation, en particulier une conservation détachable.

4. Procédé suivant l'une quelconque des revendications précédentes, **caractérisé en ce que** la masse, respectivement la dispersion, est déposée sur la carrosserie en comblant les fentes.

5. Procédé suivant l'une quelconque des revendications précédentes, **caractérisé en ce que** la masse, respectivement la dispersion, est déposée sur la carrosserie avec un apport de chaleur.

6. Procédé suivant la revendication 5, **caractérisé en ce que** la masse, respectivement la dispersion, est chauffée avant et/ou immédiatement après la buse.

7. Procédé suivant l'une quelconque des revendications précédentes, **caractérisé en ce que** la masse, respectivement la dispersion, est refoulée hors de la buse en forme de fente avec une longueur de fente d'au moins 10 mm, de préférence d'au moins 30 mm et particulièrement d'au moins 100 mm.

8. Procédé suivant l'une quelconque des revendications précédentes, **caractérisé en ce que** la carrosserie est une carrosserie de véhicule.

9. Procédé suivant l'une quelconque des revendications précédentes, **caractérisé en ce que** le revêtement est déposé sur une carrosserie laquée.

10. Procédé suivant les revendications 8 et 9, **caractérisé en ce que** des vitres et en particulier aussi des accessoires sont déjà montés sur la carrosserie de véhicule avant la pose du revêtement solide.

11. Procédé suivant l'une quelconque des revendications précédentes, **caractérisé en ce que** le revêtement solide est pelable.
